# EUROPÄISCHE PATENTANMELDUNG

(11) **EP 0 234 344 A1**
(43) Veröffentlichungstag der Anmeldung: **02.09.1987**
(21) Anmeldenummer: 87101444.5
(22) Anmeldetag: 03.02.1987
(51) Int. Cl.: D06B 5/20, D06B 15/10

(54) **Verfahren und Vorrichtung zum Behandeln von Garnen in Stragform**

(30) Priorität: 08.02.1986 DE 3604012
(71) Anmelder: MTM Obermaier GmbH & Co. KG, D-6733 Hassloch (DE)
(72) Erfinder: Magin, Berthold Dipl.-Ing (FH), D-6733 Hassloch/Pfalz (DE); Quell, Winfried, 6730 Neustadt 17 (DE)
(74) Vertreter: Patentanwälte Möll und Bitterich

(57) **Zusammenfassung**

Ein Stranggarnträger (4) besitzt einen teleskopierbaren Innendom (6), an dem in wenigstens zwei Ebenen jeweils wenigstens drei radiale Haltearme (7) befestigt sind. Zwischen den Haltearmen (7) jeder Ebene ist eine Anzahl von konzentrisch zueinander liegenden Tragstäben (2, 3) befestigt. Der Stranggarnträger (4) ist von einem zylindrischen Außenmantel (15) umschlossen. Die Tragstäbe (2, 3) und der Außenmantel (15) sind an den Haltearmen (7) schwenkbar gelagert. Ein Boden (16) mit drei hintereinanderliegenden, perforierten Bodenblechen (17, 18, 19) führt und verteilt die die Garnstränge (1) von unten nach oben durchströmende Trockenluft gleichmäßig.

## Beschreibung

Das Behandeln, d. h. das Bleichen bzw. Färben, Zentrifugieren und Trocknen von Garnen, speziell von mercerisierter Baumwolle und Wollgarnen in Strangform, ist eine seit Jahrzehnten eingeführte Technik. Es wird beispielsweise verwiesen auf das Fachbuch von P. Weyrich: "Färben und Bleichen der Textilfasern in Apparaten", Springer Verlag, 1956, bzw. das Fachbuch von M. Peter: "Grundlagen der Textilveredelung", Deutscher Fachverlang, 1985, insbesondere Seiten 200/201, Abb. 96, 97 und 98. Zum Färben werden die Stränge mit Spielraum auf die oberen und unteren Garnstäbe eines Stranggarnträgers gehängt. Diese Garnstäbe sind an radialen Haltearmen aufgehängt, die ihrerseits an einem zentralen Mitteldom befestigt sind, der mit einer zentralen Befestigungseinrichtung ausgerüstet ist. Nach Einsetzen des gleichmäßig beladenen Stranggarnträgers in den Färbeapparat wird die Flotte abwechselnd aufwärts und abwärts über die Garnstränge geführt. Bei aufwärtsgehender Flotte heben die Stränge um den freien Spielraum, mit dem sie aufgehängt sind, von den oberen Stäben ab, während sie mit abwärtsgerichteter Bewegung auf die Stäbe zurücksinken, so daß abwechselnd ihre oberen und unteren Aufliegestellen mitgefärbt werden.

Nach dem Färben oder auch nach dem Bleichen werden die Garnstränge entwässert, üblicherweise in einer Zentrifuge. Hierzu werden sie von den Tragarmen des Stranggarnträgers heruntergenommen und in die Zentrifuge eingelegt.

Nach dem Entwässern erfolgt der eigentliche Trockenvorgang. Hierzu werden die Garnstränge wieder auf Tragstäbe aufgehängt. Die Tragstäbe werden in die Transportvorrichtungen eines geeigneten Trockners eingehängt. Besonders geeignet ist ein Kanaltrockner, in dem die Ware wegen der verhältnismäßig niedrigen Arbeitstemperaturen nicht übertrocknet werden kann und weitestgehend abgekühlt und griffig die Maschine verläßt.

Aus dem Vorstehenden ergibt sich, daß die Garnstränge vor und nach jedem Bearbeitungsschritt in Handarbeit umgehängt werden müssen, wodurch das gesamte Bearbeitungsverfahren nicht nur langwierig, sondern auch teuer wird. Aus diesem Grund wohl ist das Behandeln von Garnen in Strangform durch andere Behandlungsverfahren zurückgedrängt worden.

Der vorliegenden Erfindung liegt die Aufgabe zugrunde, ein Verfahren der eingangs genannten Art anzugeben, welches die Behandlung von Garnen in Strangform erheblich beschleunigt und verbilligt.

Diese Aufgabe wird dadurch gelöst, daß die Garnstränge, auf obere und untere Tragstäbe eines zylindrischen Stranggarnträgers aufgehängt, zunächst in an sich bekannter Weise in einem Färbeapparat mit umkehrbarer Flottenzirkulation gefärbt, anschließend auf demselben Stranggarnträger hängend in einer Zentrifuge entwässert und abschließend immer noch auf demselben Stranggarnträger hängend in einem Durchströmungstrockner getrocknet werden.

Dabei wird vorzugsweise in der Zentrifuge der Abstand zwischen oberen und unteren Tragstäben so weit verkleinert, daß sich alle Garnstränge an die den Stranggarnträger umgebende Wand anlegen können.

Damit ergeben sich die Vorteile, daß die Garnstränge nur noch einmal auf- und einmal abgehängt werden müssen, daß durch die Verwendung immer desselben Stranggarnträgers in allen Behandlungsstufen ein erheblicher Rationalisierungseffekt eintritt und daß insbesondere dann, wenn in der Zentrifuge der Abstand zwischen den Tragstäben so weit verkleinert wird, daß sich alle Garnstränge an die den Stranggarnträger umgebende Wand anlegen können, eine schonende Behandlung der Garnstränge gewährleistet ist.

Es versteht sich, daß das erfindungsgemäße Verfahren nur zusammen mit einer geeigneten Vorrichtung, insbesondere mit einem geeigneten Stranggarnträger, optimal ausführbar ist. Ein derartiger Stranggarnträger mit einem Mitteldom, an dem in wenigstens zwei Ebenen jeweils wenigstens drei radiale Haltearme und zwischen den Haltearmen jeder Ebene eine Anzahl von konzentrisch zueinander liegenden Tragstäben befestigt sind, ist dadurch gekennzeichnet, daß die Befestigung über einen den Zentrifugalkräften widerstehenden Verschluß erfolgt, und daß eine Einrichtung vorgesehen ist, die die einfache und schnelle Verkleinerung und Vergrößerung des Abstandes der Ebenen von Tragstäben ermöglichen.

Eine geeignete Schnellverstellung des Abstandes der oberen und unteren Garnstäbe ergibt sich, wenn der Mitteldom teleskopierbar ist.

Eine einseitige, schwenkbare Lagerung der Haltearme erleichtert das Beladen und Entladen des Stranggarnträgers. Außerdem verbessert sie die Festigkeit und Stabilität gegen die Zentrifugalkräfte.

Eine bevorzugte Weiterbildung in Form eines um den Stranggarnträger herumgelegten Mantels, der vorzugsweise in Segmente unterteilt ist, die mit den Tragarmen verschwenkbar sind, ermöglicht optimale Flottenführung und damit gleichmäßige Färbung, beste Abstützung der Garnstränge beim Zentrifugieren und optimale Trockenluftführung. Der Mantel behindert das Be- und Entladen nicht.

Gemäß einer Weiterbildung der Erfindung besitzt der Stranggarnträger an seiner Unterseite einen Boden, der die strömenden Medien - Flotte, Trockenluft - führt, umlenkt und vergleichmäßigt. Dieser Zwischenboden ist also untrennbarer Bestandteil des Stranggarnträgers. Er ermöglicht es, daß in den unterschiedlichsten Behandlungskesseln die Verfahrensbedingungen immer gleichbleiben.

Gemäß einer bevorzugten Ausgestaltung besitzt der Boden wenigstens zwei perforierte Bodenbleche, wobei - bezogen auf die Durchströmung der Garnstränge von unten nach oben - die weiter oben liegenden Bodenbleche feiner perforiert sind als die weiter unten liegenden. Dabei ist das unterste Bodenblech vorzugsweise konus- bis kugelförmig ausgebildet und überdeckt die Einströmöffnung im Zwischenboden. Hierdurch ergibt sich trotz der nötigen Umlenkung eine hervorragende Vergleichmäßigung der Strömungen, so daß sowohl beim Färben als auch beim Trocknen über den gesamten Querschnitt optimale und identische Verfahrensergebnisse erreicht werden.

Vorteilhafterweise besitzt das oberste Bodenblech, welches die feinste Perforierung aufweist, von dem darunterliegenden Bodenblech einen solchen Abstand, daß die Strömung der Trockenluft sich ausreichend vergleichmäßigen kann. Dieser Abstand ist also ausschließlich auf optimale Vergleichmäßigung der Trockenluft abgestimmt. Dadurch wird erreicht, daß die Trockenluft die Garnstränge von den Haltearmen abheben kann, ohne daß sich diese verwirren.

Anhand der Zeichnung soll die Erfindung und die mit ihr erreichbaren Vorteile in Form eines Ausführungsbeispiels näher erläutert werden. Es zeigen
Fig. 1 eine teilweise schematische und teilweise aufgebrochene Darstellung eines Stranggarnträgers eingesetzt in den Kessel einer Behandlungsapparatur und
Fig. 2 eine schematische Draufsicht auf einen Stranggarnträger.

In Fig. 1 erkennt man einen doppelstöckigen Stranggarnträger 4, der dank einer Kuppplungseinrichtung gegebenenfalls auch als Einzelträger zum Zentrifugieren verwendet werden kann. Man erkennt zwei übereinander angeordnete Reihen von Garnsträngen 1, die auf obere und untere Tragstäbe 2, 3 eines Stranggarnträgers 4 lose aufgehängt sind. Der Stranggarnträger 4 ist mit Hilfe einer mechanischen Haltevorrichtung, bestehend aus einer Schraubspindel 11 mit Handgriff 12, in einem Kessel 5 einer Behandlungsapparatur befestigt.

Der Stranggarnträger 4 besteht im wesentlichen aus einem zentralen Mitteldom 6, an dem über radiale Haltearme 7 insgesamt vier Ebenen von Tragstäben 2, 3 befestigt sind. Die Garnstäbe 2, 3 jeder Ebene sind konzentrisch zueinander angeordnet, wobei radial benachbarte Tragstäbe 2, 3 in bekannter Weise gegeneinander höhenversetzt sein können.

Die Abstände der zusammenwirkenden Ebenen von Tragstäben 2, 3 beziehungsweise die Abstände der zusammengehörenden Tragarme 7, sind mit Hilfe einer Teleskopiereinrichtung 9, die beispielsweise über einen Handgriff 10 betätigbar ist, zu verkleinern und zu vergrößern. Diese Veränderung des Abstandes dient nicht zur dazu, Garnstränge 1 unterschiedlicher Abmessungen oder auch Schrumpfgarne behandeln zu können; sie ist vielmehr untrennbarer Bestandteil der Erfindung zum schonenden Zentrifugieren der Garnstränge 1.

Den Stranggarnträger 4 umschließt ein zylindrischer Mantel 15, der in einzelne Segmente unterteilt ist. Die Segmente sind an den Tragarmen 7 befestigt. Mit diesem Mantel 15 gelingt es, Flotte bzw. Trockenluft für optimale Ergebnisse zuzuführen und die Garnstränge 1 beim Zentrifugieren optimal abzustützen.

Bei dem in Fig. 1 dargestellten Kessel 5 handelt es sich um den Kessel eines Durchströmungstrockners, vorzugsweise eine in mehreren Phasen arbeitenden Trockners, der die Garnstränge 1 zunächst mit Luftstößen, die von oben nach unten strömen, von der überschüssigen Feuchtigkeit befreit, dann mit Warmluft erwärmt und anschließend unter Vakuum trocknet. Die Warmluft wird beispielsweise über die Rohrleitung 14 zugeführt und durch einen Verteilerboden 16 zum oberen Ende des Stranggarnträgers 4 geleitet. Hierzu muß der Querschnitt zwischen Stranggarnträger 4 und Boden 16 ausreichend groß sein. Die Trockenluft durchdringt dabei die auf den Tragstäben 2, 3 hängenden Garnstränge 1 und verläßt den Kessel 5 über die Rohrleitung 13. Diese Bewegungsrichtung der Luft von unten nach oben erlaubt es, die Aufliegestellen der Garnstränge 1 auf den Tragstäben 2 zu trocknen. Dazu wird die Luftgeschwindigkeit so eingestellt, daß die Garnstränge 1 um 4 bis 5 cm von den oberen Tragstäben 2 abheben, ohne sich zu verwirren.

Einen sehr vorteilhaften Einfluß auf die Luftführung und die erreichbaren Trocknungsergebnisse hat die Ausgestaltung des Bodens 16 am unteren Ende des Stranggarnträgers 4. Dieser Boden 16 lenkt das mit der Rohrleitung 14 zugeführte Strömungsmedium so, daß es die an den Tragstäben 2, 3 hängenden Garnstränge 1 über die gesamte Breite des Querschnitts gleichmäßig und wirbelfrei durchströmt. Zu diesem Zweck besitzt der Boden 16 drei perforierte Bodenbleche 17, 18, 19. Das - bezogen auf die Durchströmung der Garnstränge 1 von unten nach oben - unterste Bodenblech 17 ist konusförmig ausgebildet und überdeckt die Einströmöffnung im Boden 16. Es ist relativ grob perforiert. Das nächste Bodenblech 18 weist schon eine feinere Perforation auf. Das oberste Bodenblech 19 weist die feinste Perforation auf. Der Abstand zwischen dem obersten Bodenblech 19 und dem darunterliegenden Bodenblech 18 ist so gewählt, daß die Strömung der Trockenluft sich in dieser Zwischenstrecke ausreichend vergleichmäßigen und beruhigen kann, so daß Wirbel, die die Garnstränge 1 verwirren können, vermieden werden.

Nach einer gewissen Behandlungszeit kann dann die Richtung der Trockenluft umgekehrt werden, d. h. die Trockenluft wird über die Leitung 13 zugeführt und über die Leitung 14 abgeführt. Dabei streicht die Trockenluft von oben nach unten durch die Garnstränge 1.

Grundsätzlich der gleiche Aufbau ergibt sich auch beim Färbevorgang, wenn der Stranggarnträger 4 mit den Garnsträngen 1 in den Kessel eines Färbeapparats eingesetzt ist. Auch hier wird durch Umkehrung der Strömungsrichtung der Flotte dafür gesorgt, daß die Garnstränge 1 von den oberen Garnstäben 2 abheben, so daß auch die Auflagestellen gleichmäßig gefärbt werden, wobei der Mantel 15 für eine optimale Strömung der Flotte sorgt. Mittels einer Heizung 20 kann die Flotte erwärmt werden.

Ein vergleichbarer Aufbau ergibt sich auch beim Einsetzen des gefüllten Stranggarnträgers 4 in die Trommel einer Zentrifuge. Hierbei wird jedoch der Abstand zwischen den zusammengehörenden Haltearmen 7 und damit zwischen den jeweils zusammengehörenden Tragstäben 2, 3 so weit reduziert, daß sich auch die auf den innersten Tragstäben 2, 3 hängenden Garnstränge 1 unter der Wirkung der Zentrifugalkraft an dem Mantel 15 bzw. an der Trommelwand der Zentrifuge bzw. auf den dort bereits anliegenden äußeren Garnsträngen 1 abstützen können. Auf diese Weise wird mit Sicherheit vermieden, daß die innenhängenden Garnstränge 1 beim Zentrifugieren überdehnt und dabei beschädigt werden.

Fig. 2 zeigt in schematischer Draufsicht eine schwenkbare Lagerung der Tragstäbe 2, 3 und des Mantels 15 an den radialen Tragarmen 7. Da die Tragstäbe 2, 3 nicht mehr abgenommen werden, ist das Auflegen der Garnstränge 1 erheblich vereinfacht. An der freien Seite der Tragstäbe 2, 3 bzw. des Mantels 15 befindet sich ein Verschluß 8, der der Zentrifugalkraft widersteht. Im einfachsten Fall handelt es sich dabei um Stifte 8.1, die in entsprechende Bohrungen 8.2 am zugehörigen Tragarm eingesteckt werden.

Durchgeführte Versuche haben gezeigt, daß das erfindungsgemäße Verfahren unter Verwendung der beschriebenen Vorrichtung einwandfreie Ergebnisse erbringt. Die Garnstränge behalten ihren einmal gegebenen Platz sowohl beim Handling zwischen den einzelnen Behandlungsapparaturen, als auch insbesondere in der Zentrifuge bei, so daß ohne weitere Maßnahmen ein hervorragendes Behandlungsergebnis und eine optimale Schonung des Garnmaterials erreicht wird.

## Patentansprüche

1. Verfahren zum Behandeln von Garnen in Strangform, dadurch gekennzeichnet, daß die Garnstränge (1), auf obere und untere Tragstäbe (2, 3) eines zylindrischen Stranggarnträgers (4) aufgehängt, zunächst in an sich bekannter Weise in einem Färbeapparat mit umkehrbarer Flottenzirkulation gefärbt, anschließend auf demselben Stranggarnträger (4) hängend in einer Zentrifuge entwässert und abschließend immer noch auf demselben Stranggarnträger (4) hängend in einem Durchströmungstrockner (5) getrocknet werden.

2. Verfahren nach Anspruch 1, dadurch gekennzeichnet, daß in der Zentrifuge der Abstand zwischen oberen und unteren Tragstäben (2, 3) so weit verkleinert wird, daß sich alle Garnstränge (1) an die den Stranggarnträger (4) umgebende Wand (15) anlegen können.

3. Vorrichtung zum Durchführen des Verfahrens nach Anspruch 1 oder 2, mit einem Mitteldom (6), an dem in wenigstens zwei Ebenen jeweils wenigstens drei radiale Haltearme (7) und zwischen den Haltearmen (7) jeder Ebene eine Anzahl von konzentrisch zueinander liegenden Tragstäben (2, 3) befestigt sind, dadurch gekennzeichnet, daß die Befestigung über einen den Zentrifugalkräften widerstehenden Verschluß (8) erfolgt, und daß eine Einrichtung (9, 10) vorgesehen ist, die die einfache und schnelle Verkleinerung und Vergrößerung des Abstandes der Ebenen von Tragstäben (2, 3) ermöglichen.

4. Vorrichtung nach Anspruch 3, dadurch gekennzeichnet, daß der Mitteldom (6) teleskopierbar ist.

5. Vorrichtung nach Anspruch 3 oder 4, dadurch gekennzeichnet, daß die Tragstäbe (2, 3) an den Haltearmen (7) einseitig schwenkbar gelagert sind.

6. Vorrichtung nach Anspruch 3, 4 oder 5, dadurch gekennzeichnet, daß um den Stranggarnträger (4) herum ein Mantel (15) gelegt ist, der vorzugsweise in Segmente unterteilt ist, die entsprechend den Tragarmen (2, 3) schwenkbar sind.

7. Vorrichtung nach wenigstens einem der Ansprüche 3 bis 6, dadurch gekennzeichnet, daß der Stranggarnträger (4) an seiner Unterseite einen Boden (16) besitzt, der die strömenden Medien - Flotte, Trockenluft - führt, umlenkt und vergleichmäßigt.

8. Vorrichtung nach Anspruch 7, dadurch gekennzeichnet, daß der Boden (16) wenigstens zwei perforierte Bodenbleche (17, 18, 19) aufweist, wobei - bezogen auf die Durchströmung der Garnstränge (1) von unten nach oben - die weiter oben liegenden Bodenbleche feiner perforiert sind als die weiter unten liegenden.

9. Vorrichtung nach Anspruch 8, dadurch gekennzeichnet, daß das unterste Bodenblech (17) konus- bis kugelförmig ausgebildet ist und die Einströmöffnung im Boden (16) überdeckt.

10. Vorrichtung nach Anspruch 8, dadurch gekennzeichnet, daß das oberste Bodenblech (19) von dem darunterliegenden Bodenblech (18) einen solchen Abstand besitzt, daß die Strömung der Trockenluft sich ausreichend vergleichmäßigen kann.
